# EUROPÄISCHE PATENTSCHRIFT

(11) **EP 2 310 539 B1**
(45) Veröffentlichungstag und Bekanntmachung des Hinweises auf die Patenterteilung: **09.05.2012**
(21) Anmeldenummer: 09781571.6
(22) Anmeldetag: 06.08.2009
(51) Int. Cl.: C21B 7/12, F27D 3/15, B22D 41/14, B22D 41/60, C21C 5/46

(54) **VERFAHREN UND VORRICHTUNGEN ZUR REGELUNG DER STRÖMUNGSGESCHWINDIGKEIT UND ZUM ABBREMSEN VON SCHMELZESTRÖMEN DURCH MAGNETFELDER BEIM ABSTICH VON METALLURGISCHEN BEHÄLTERN WIE HOCHÖFEN UND SCHMELZÖFEN**
METHOD AND DEVICES FOR REGULATING THE FLOW RATE AND FOR SLOWING DOWN MELT STREAMS THROUGH MAGNETIC FIELDS IN THE TAPPING OF METALLURGICAL CONTAINERS SUCH AS BLAST FURNACES AND MELT FURNACES
PROCÉDÉ ET DISPOSITIFS POUR LA RÉGULATION DE LA VITESSE D'ÉCOULEMENT ET POUR LE RALENTISSEMENT DE FLUX DE MATIÈRE EN FUSION PAR DES CHAMPS MAGNÉTIQUES LORS DU PIQUAGE DE CONTENANTS MÉTALLURGIQUES TELS QUE HAUTS-FOURNEAUX ET FOURS DE FUSION

(30) Priorität: 07.08.2008 DE 102008036798
(43) Veröffentlichungstag der Anmeldung: 20.04.2011
(73) Patentinhaber: TMT Tapping-Measuring-Technology GmbH, 57072 Siegen (DE)
(72) Erfinder: MORGENSTERN, Hans-Uwe, 57258 Freudenberg (DE)
(74) Vertreter: advotec.
(86) Internationale Anmeldenummer: PCT/EP2009/060225
(87) Internationale Veröffentlichungsnummer: WO 2010/015684

(56) Entgegenhaltungen:
- WO-A1-00/71761
- US-A- 6 106 620

## Beschreibung

Die Erfindung betrifft ein Verfahren und Vorrichtungen zur Regelung der Strömungsgeschwindigkeit und zum Abbremsen von nichtferromagnetischen Schmelzeströmen durch Magnetfelder beim Abstich von Hochöfen und Schmelzöfen.

Mit der parallelen veröffentlichten Patentanmeldung WO2010/015679 wird eine gattungsgemäße Regelvorrichtung vorgeschlagen, die gekennzeichnet ist durch einen Kern aus ferromagnetischem Material, der zwei Pole aufweist, die einen Spalt zur Aufnahme eines Leitelements für einen Schmelzestrom bilden, sowie auf dem Kern angeordnete Induktionsspulen zur Erzeugung eines Magnetfeldes, das auf den Schmelzestrom in dem zwischen den Polen angeordneten Leitelement wirkt.

Bei dieser Regelvorrichtung wird ein geschlossener Magnetkreis zur Erzeugung eines Magnetfeldes genutzt, durch das in dem Schmelzestrom eine Spannung induziert wird, durch die in dem Schmelzestrom Wirbelströme ausgelöst werden, die im Zusammenwirken mit dem Magnetfeld Kräfte erzeugen, die die Strömungsgeschwindigkeit des Schmelzestroms vermindern und wieder erhöhen sowie den Schmelzestrom abbremsen können.

WO00/71761 offenbart ein Verfahren und eine Vorrichtung zur Regelung und Abbremsen der Strömung von Flüssigmetall beim Abstich von Hochöfen und Schmelzofen durch Anwendung von elektromagnetische Kräfte wobei zumindest ein Joch (4) mit einer Spule (8) eingesetzt wird und wobei die elektromagnetische Kräfte axial, gegen die Flussgeschwindigkeit, zur Regelung der Strömungsgeschwindigkeit wirken.

Der Erfindung liegt die Aufgabe zugrunde, ein Verfahren und Vorrichtungen zur Regelung der Strömungsgeschwindigkeit und zum Abbremsen von nichtferromagnetischen Schmelzeströmen zu entwickeln, die es ermöglichen, das auf den Schmelzestrom wirkende Magnetfeld und die durch dieses erzeugten Wirbelströme zur Erhöhung der auf den Schmelzestrom wirkenden Kräfte zu verstärken.

Diese Aufgabe wird erfindungsgemäß gelöst durch das Verfahren mit den Merkmalen des Patentanspruchs 1 und die Regelvorrichtungen nach den Patentansprüchen 6 und 8.

Die Unteransprüche beinhalten vorteilhafte und zweckmäßige Weiterbildungen des Verfahrens nach Patentanspruch 1 und der Regelvorrichtungen nach den Patentansprüchen 6 und 8.

Das erfindungsgemäße Verfahren zur Regelung der Strömungsgeschwindigkeit und zum Abbremsen von nichtferromagnetischen Schmelzeströmen beim Abstich von metallurgischen Behältern wie Hochöfen und Schmelzöfen ist dadurch gekennzeichnet, dass der Schmelzestrom in einem geschlossenen Leitelement durch mindestens zwei in Strömungsrichtung der Schmelze in Reihe hintereinander angeordnete Magnetfelder mit einer gleichbleibenden, entgegengerichteten Polarität geleitet wird, derart, dass die Magnetfeldlinien den Schmelzestrom über dessen gesamten Querschnitt transversal durchdringen und von den Magnetfeldern in dem Schmelzestrom entgegengerichtete Spannungen induziert werden, durch die in dem Schmelzestrom mindestens drei hintereinander liegende axiale Wirbelstromfelder erzeugt werden, und dass durch das Zusammenwirken von Magnetfeldern und Wirbelströmen Kräfte erzeugt werden, durch die die Strömungsgeschwindigkeit des Schmelzestroms in Abhängigkeit von den Magnetfeldstärken vermindert werden kann.

Bei einer bevorzugten Ausführungsform dieses Verfahrens wird durch den Magnetfluss eines geschlossenen Magnetkreises über zwei gegenläufige Magnetfelder zwischen jeweils zwei Polen eine doppelte, gegenläufige Spannung in dem Schmelzestrom induziert, derart, dass sich eine gegenseitig verstärkende Wirkung auf die Stromstärke des zentralen axialen Wirbelstromfeldes ergibt.

Durch die doppelte Ausnutzung des Magnetflusses eines geschlossenen Magnetkreises werden der magnetische Widerstand im Eisenkern des Magnetkreises und damit die inneren Verluste des Magnetkreises ungefähr halbiert.

Eine Variante des Verfahrens besteht darin, dass durch den Magnetfluss von zwei hintereinander angeordneten, geschlossenen Magnetkreisen über zwei gegenläufige Magnetfelder zwischen jeweils zwei Polen Spannungen in dem Schmelzestrom induziert werden, derart, dass sich eine gegenseitig verstärkende Wirkung auf die Stromstärke des zentralen Wirbelstromfeldes ergibt.

Durch eine dichte Hintereinanderanordnung der auf den Schmelzestrom in einem Spalt zwischen den beiden Polen eines Magnetkreises einwirkenden Magnetfelder wird erreicht, dass der Gradient der Abnahme des Magnetflusses zum seitlichen Spaltrand möglichst groß ist und dass durch die dicht beieinander liegende Anordnung der Spalte die Pfadlänge der Wirbelströme in den im Schmelzestrom erzeugten Wirbelstromfeldern verkürzt und der elektrische Widerstand verringert wird.

Der grundsätzliche Erfindungsgedanke beruht darauf, dass durch die doppelte Ausnutzung des Magnetflusses eines geschlossenen Magnetkreises eine doppelte, gegenläufige, wirbelstromverstärkende Spannung in dem Schmelzestrom induziert wird, wobei der magnetische Widerstand im Eisenkern und damit die inneren Verluste in etwa halbiert werden.

Durch die Hintereinanderanordnung von mehreren in sich geschlossenen Magnetkreisen mit einer doppelten Ausnutzung des Magnetflusses wird die Einwirkung auf den Schmelzestrom überproportional gesteigert durch eine überproportionale Erhöhung der Anzahl der steileren Gradienten des Magnetflusses, durch eine überproportionale Erhöhung der Anzahl der verstärkten Wirbelstromfelder mit ihrer jeweils doppelten Interaktion mit den Magnetfeldern und durch eine doppelte Ausnutzung der induzierenden Wirkung der elektrischen Induktionsspulen. Die Mehrfachnutzung und die damit verbundene Verteilung der Wirbelströme in den einzelnen Wirbelstromfeldern im Schmelzestrom wirken sich mehrfach und analog auf die Verstärkung der auf den Schmelzestrom einwirkenden Kräfte aus.

Vorrichtungen zur Regelung der Strömungsgeschwindigkeit und zum Abbremsen von Schmelzeströmen, die gemäß den vorstehend beschriebenen Verfahren arbeiten und die insbesondere beim Abstich von Hochöfen eingesetzt werden, sind nachfolgend anhand schematischer Zeichnungsfiguren erläutert, die folgendes darstellen:
- Fig. 1: eine perspektivische Darstellung einer Regelvorrichtung gemäß der einer parallelen Patentanmeldung WO2010/015679 mit einem Magnetfeld gleichbleibender Polarität zur Regelung der Strömungsgeschwindigkeit und zum Abbremsen eines Schmelzestroms,
- Fig. 2: ein Diagramm mit dem Verlauf der Magnetflussdichte des mit der Regelvorrichtung nach Fig. 1 erzeugten Magnetfeldes über die Länge des Einwirkungsabschnitts des Magnetfeldes auf den Schmelzestrom,
- Fig. 3: eine perspektivische Darstellung einer ersten Ausführungsform der erfindungsgemäßen Regelvorrichtung,
- Fig. 4: ein Diagramm mit dem Verlauf der Magnetflussdichte der mit der Regelvorrichtung nach Fig. 3 erzeugten beiden Magnetfelder sowie mit dem Verlauf der Magnetflussdichte der beiden Magnetfelder einer dieser Regelvorrichtung nachgeordneten, baugleichen weiteren Regelvorrichtung,
- Fig. 5: eine perspektivische Darstellung einer weiteren Ausführungsform der Regelvorrichtung,
- Fig. 6: die Anordnung einer Regelvorrichtung vor der Auslauföffnung eines Stichlochkanals eines Hochofens und
- Fig. 7: eine Schemadarstellung der doppelten Ausnutzung der magnetflussinduzierenden Wirkung von elektrischen Induktionsspulen.

Die Regelvorrichtung 1 nach Figur 1, die bevorzugt beim Abstich von Hochöfen zur Regelung der Strömungsgeschwindigkeit und zum Abbremsen eines Schmelzestroms 2 durch ein Magnetfeld 3 mit gleichbleibender Polarität eingesetzt wird, weist einen Kern 4 aus ferromagnetischen Material auf, der als Joch 5 mit zwei Polen 6, 7 ausgebildet ist, die einen Spalt 8 zur Aufnahme eines Leitelementes 9 in Form eines Rohres 10 zum Durchleiten des Schmelzestroms 2 bilden. Auf dem Joch 5 sitzen zwei Induktionsspulen 11, 12 zur Erzeugung eines geschlossenen Magnetkreises 13 mit dem Magnetfeld 3 gleichbleibender Polarität zwischen den beiden Polen 6, 7, das durch Feldlinien 14 charakterisiert ist.

Der Schmelzestrom 2 tritt im Bereich 15 in das Magnetfeld 3 ein und verlässt dieses wieder im Bereich 16. Beim Eintreten des Schmelzestroms 2 in das Magnetfeld 3 wird in dem Schmelzestrom in einer Ebene senkrecht zu den Magnetfeldlinien 14 eine Spannung 17 induziert, durch die nach der Regel von Lenz axiale Wirbelströme 18 in dem Schmelzestrom 2 erzeugt werden. Durch das Zusammenwirken von Magnetfeld 3 und Wirbelströmen 18 entstehen im Schmelzestrom 2 die sogenannten Lorentz-Kräfte 19, die der Strömungsrichtung a des Schmelzestroms 2 entgegengerichtet sind und die dadurch eine Bremswirkung auf den Schmelzestrom 2 ausüben, durch die die Strömungsgeschwindigkeit des Schmelzestroms herabgesetzt wird.

Beim Verlassen des Austrittsbereiches 16 des Magnetfeldes 3 entstehen in dem Schmelzestrom 2 Wirbelströme 20, die durch Zusammenwirken mit dem Magnetfeld 3 wiederum Lorentz-Kräfte 21 erzeugen, die der Strömungsrichtung a des Schmelzestroms 2 entgegengerichtet sind und die damit eine zusätzliche Bremswirkung zu der Bremswirkung der Lorentz-Kräfte 19 im Eintrittsbereich 15 des Schmelzestroms in das Magnetfeld 3 auslösen.

Zur besseren Darstellung sind in Figur 1 die induzierten Spannungen 17 und die Wirbelströme 18, 20 um 90° aus der Horizontalebene in die Vertikalebene gedreht gezeichnet.

Das Diagramm gemäß Figur 2 zeigt den Verlauf der Magnetflussdichte in Tessla des mit der Regelvorrichtung 1 nach Figur 1 erzeugten Magnetfeldes 3 über die Länge L des Einwirkungsabschnitts des Magnetfeldes 3 auf den Schmelzestrom 2. Wegen der magnetischen Sättigung im Eisen ist es nur mit einem wirtschaftlich nicht mehr vertretbaren Aufwand möglich, eine Magnetflussdichte zu erreichen, die über 2 Tessla liegt. Die Ausweitung des Magnetfeldes 3, die durch die sich aufweitenden Magnetfeldlinien 14 verdeutlicht wird, im Spalt 8 zwischen den beiden Polen 6 und 7 bewirkt, dass die Kurve der Magnetflussdichte flach und weit zu den beiden Rändern des Spaltes 8 zwischen den Polen 6, 7 ausläuft. Innerhalb des Magnetfeldes 3 wird in Abhängigkeit von dessen Stärke und Polarität eine entsprechende elektrische Spannung 17 in dem Schmelzestrom 2 induziert, die als Antriebskraft für die Wirbelströme 18, 20 wirkt, so dass die Wirbelströme den Stromkreis erst außerhalb des Magnetfeldes 3 schließen können. Der geringere Gradient der Abnahme der Magnetflussdichte hat aufgeweitete Wirbelstromfelder 18, 20 mit langen Strompfaden zur Folge. Entsprechend dieser vergleichsweise großen Pfadlänge treten vergleichsweise hohe elektrische Widerstände auf und damit ergeben sich entsprechend verringerte Wirbelstromstärken.

Die aus dem Zusammenwirken von Wirbelströmen und Magnetfeld entstehenden Kräfte sind u. a. abhängig von der Stärke der Wirbelströme, die wiederum u.a. abhängig sind von der Länge des Strompfades. Je kürzer der Strompfad, desto geringer ist der elektrische Widerstand und desto höher der entstehende Wirbelstrom bei ansonsten gegebenen Bedingungen. Da sich die Strompfade im Regefall erst außerhalb des Magnetfeldes schließen können, wäre ein am Rande möglichst scharf auf Null abfallendes Magnetfeld für diese Zwecke ideal. In der Realität läuft ein Magnetfeld aber weit aus, wie dies aus Figur 2 hervorgeht.

Außerdem ist es so, dass der Wirbelstrom auf dem entstehenden Strompfad normalerweise nur einmal mit einem Magnetfeld in Wechselwirkung tritt und daher nur einmal eine Kraft erzeugt.

Wenn jetzt also zwei Magnetfelder mit umgekehrter Polarität dicht nebeneinander gestellt werden, derart, dass die Magnetfeldlinien den Schmelzestrom transversal kreuzen, dann ergeben sich folgende Vorteile:
1. Das Magnetfeld hat zum Rand in Richtung des inversen zweiten Magnetfeldes den steilsten möglichen Gradienten und erzeugt damit den kürzest möglichen Strompfad, wie dies Figur 4 verdeutlicht.
2. Dadurch, dass das benachbarte Magnetfeld die umgekehrte Polarität hat, wirkt es auf die gleiche Wirbelstromschleife gleichsinnig und verstärkend/verdoppelnd. Hierzu wird auf die nachfolgend noch ausführlich erläuterte Figur 4 verwiesen.

Die neue Regelvorrichtung 22 nach Figur 3, die insbesondere beim Abstich von Hochöfen zur Regelung der Strömungsgeschwindigkeit und zum Abbremsen eines Schmelzestroms 2 im Stichlochkanal eines Hochofens Verwendung findet, ist mit einem durch zwei Joche 24, 25 gebildeten Kern 23 aus ferromagnetischem Material ausgestattet, der zwei in Reihe hintereinander angeordnete Polpaare 26, 27 mit jeweils zwei Polen 28, 29; 30, 31 aufweist. Die beiden Polpaare 26, 27 bilden zwei hintereinander angeordnete Spalte 32, 33 zur Aufnahme eines Leitelementes 9 zum Durchleiten des Schmelzestroms 2, das als Rohr 10 oder Kanal ausgebildet ist. Auf den vier Polschuhen 34-37 der beiden Joche 24, 25 des Kerns 23 sind vier Induktionsspulen 38-41 zur Erzeugung von zwei in Strömungsrichtung a des Schmelzestroms 2 in Reihe hintereinander angeordneten Magnetfeldern 42, 43 in einem geschlossenen Magnetkreis 44 zwischen den Polen 28, 29; 30, 31 der beiden Polpaare 26, 27 angeordnet, wobei die beiden Magnetfelder 42, 43 eine gleichbleibende, entgegengerichtete Polarität aufweisen. Durch die Magnetfelder 42, 43 werden in dem Schmelzestrom 2 entgegengerichtete Spannungen 45, 46 induziert, durch die in dem Schmelzestrom 2 drei axial hintereinanderliegende Wirbelstromfelder 47-49 erzeugt werden, derart, dass sich eine gegenseitig verstärkende Wirkung auf die Stromstärke des zentralen Wirbelstromfeldes 48 zwischen den beiden äußeren Wirbelstromfeldern 47, 49 ergibt. Durch das Zusammenwirken von Magnetfeldern und Wirbelströmen werden in dem Schmelzestrom Kräfte erzeugt, durch die die Strömungsgeschwindigkeit des Schmelzestroms vermindert werden kann.

Die Regelvorrichtung kann nach Bedarf zur Erhöhung der auf einen Schmelzestrom wirkenden Bremskraft um eine gerade Anzahl von Polpaaren über die Länge L des Einwirkungsabschnittes der Magnetfelder auf den Schmelzestrom erweitert werden.

Das Diagramm gemäß Figur 4 verdeutlicht den in einer durchgezogenen Linie dargestellten Verlauf der Magnetflussdichte in Tessla der mit der in Figur 3 dargestellten Regelvorrichtung 22 in einem geschlossenen Magnetkreis 44 erzeugten beiden Magnetfelder 42, 43 über die Länge L des Einwirkungsabschnitts der Magnetfelder auf den Schmelzestrom sowie in gestrichelter Linienführung die Magnetflussdichte der beiden Magnetfelder einer baugleichen, an die erste Regelvorrichtung 22 angeschlossenen weiteren Regelvorrichtung.

Der durchgezogene Kurvenverlauf in Figur 4 verdeutlicht, dass bei der Regelvorrichtung 22 nach Figur 3 der Magnetfluss in einem geschlossenen Magnetkreis 44 doppelt und mit gegeneinander unterschiedlicher Polarität genutzt wird. Die dadurch erreichte Erhöhung der Magnetflussdichte hat eine entsprechende Erhöhung der Wirbelstromstärke zur Folge. Die doppelte Nutzung in einem geschlossenen Magnetkreis erfolgt gegensinnig, das heißt, der Magnetfluss wird sowohl in positiver als auch in negativer Flussrichtung wirksam. Dadurch wird die für die Wirbelstromausbildung nutzbare Magnetflussdichte von etwa 2 Tessla auf 4 Tessla in demselben Magnetkreis erhöht. Ferner ist der Gradient für die Abnahme der Magnetflussdichte in dem aus Figur 4 ersichtlichen Bereich 50 zwischen den beiden Magnetfeldern 42, 43 besonders groß. Dadurch werden die Pfadlängen der Wirbelströme und damit die elektrischen Widerstände kleiner, was eine entsprechende Erhöhung der Stromstärken zur Folge hat.

Die durchgezogene und die gestrichelte Linienführung in Figur 4 zeigen den Kurvenverlauf der Magnetflussdichte über die Länge des Einwirkungsabschnittes der Magnetfelder auf den Schmelzestrom von zwei hintereinander angeordneten Regelvorrichtungen gemäß Figur 3 mit zwei aufeinander folgenden, geschlossenen Magnetkreisen mit jeweils einer doppelten Nutzung des Magnetflusses. Figur 4 verdeutlicht, dass sich bei einer Regelvorrichtung mit einem geschlossenen Magnetkreis ein steiler Kurvenverlauf der Magnetflussdichte zwischen zwei flachen Kurvenverläufen ergibt und dass sich bei zwei hintereinander angeordneten Regelvorrichtungen mit zwei geschlossenen Magnetkreisen und einer Doppelnutzung des Magnetflusses in jedem Magnetkreis drei steile Kurvenverläufe zwischen zwei flachen Kurvenverläufen der Magnetflussdichte ergeben. Dadurch ist der Wirkungsanstieg deutlich überproportional.

Bei der Regelvorrichtung 22 nach Figur 3 liegen die Spalte 32, 33 zwischen den Polen 28, 29 sowie 30, 31 und die in den Spalten 32, 33 wirkenden Magnetfelder 42, 43 dicht beieinander. Die Magnetfelder 42, 43 sind in dem Bereich 50, in dem sie aneinander stoßen, trotz hoher Magnetflussdichte eng gebündelt. Aus den entsprechend verkürzten Strompfaden der Wirbelströme und der doppelten Einwirkung der Wirbelströme folgt, dass sich die Wirkung der elektromagnetischen Beeinflussung auf den Schmelzestrom mehr als verdoppelt.

In Figur 5 ist eine weitere Ausführungsform 51 der Regelvorrichtung dargestellt, die zwei hintereinander geschaltete Regelvorrichtungen 1 gemäß Figur 1 aufweist.

Die Regelvorrichtung 51 ist mit zwei hintereinander angeordneten Kernen 4, 4 aus ferromagnetischem Material ausgestattet, die ein Joch 5 mit zwei Polen 6, 7 aufweisen, die einen Spalt 8 bilden, wobei durch die beiden in Reihe hintereinander angeordneten Spalte 8, 8 ein Leitelement 9, insbesondere ein Stichlochkanal eines Hochofens für einen Schmelzestrom 2 hindurchgeführt ist. Die Regelvorrichtung 51 besitzt ferner jeweils zwei auf den Polschuhen der beiden Joche 5, 5 angeordnete Induktionsspulen 11, 12 zur Erzeugung von zwei hintereinander angeordneten Magnetfeldern 42, 43 mit entgegengerichteter Polarität in zwei getrennten, geschlossenen, gegenläufigen Magnetkreisen 13, 13 a, wobei die Magnetfelder 42, 43 in dem Schmelzestrom 2 axiale Wirbelströme zur Erzeugung einer auf den Schmelzestrom 2 wirkenden Abbremskraft auslösen.

Gegenüber einer Regelvorrichtung gemäß Figur 3, die mit einer doppelten Nutzung des Magnetflusses eines geschlossenen Magnetkreises arbeitet, hat die Regelvorrichtung 51 nach Figur 5 mit einer einfacher Nutzung des Magnetflusses von zwei hintereinander angeordneten, geschlossenen Magnetkreisen einen schlechteren Wirkungsgrad, jedoch wird mit dieser Regelvorrichtung eine wesentliche Verstärkung der Wirbelströme im Schmelzestrom gegenüber der Regelvorrichtung nach Figur 1 mit einem geschlossenen Magnetkreis mit einer einfachen Nutzung des Magnetflusses erreicht.

Während es bei einer Regelvorrichtung mit der Maximalausführung der Mehrfachnutzung des Magnetflusses eines Magnetkreises nur möglich ist, mit einer geraden Anzahl von Polpaaren zu arbeiten, ist es bei einer Regelvorrichtung mit einer einfachen Ausnutzung des Magnetflusses mehrerer Regelkreise möglich, sowohl mit einer geraden als auch mit einer ungeraden Anzahl von Polpaaren zu arbeiten. Dies erlaubt unter Umständen eine bessere Anpassung an begrenzte Platzverhältnisse.

Die verschiedenen Regelvorrichtungen 22, 51 können als Vorsatzeinrichtung vor der Auslauföffnung des Stichlochs eines Hochofens oder vor der Auslauföffnung des Abflusskanals eines Schmelzofens um den Stichlochkanal beziehungsweise Abflusskanal angeordnet werden.

Aus Figur 6 geht die Anordnung von zwei hintereinander angeordneten Regelvorrichtungen 22 gemäß Figur 3 vor der Auslauföffnung eines Stichlochkanals eines Hochofens hervor. Innerhalb eines Gehäuses 52 sind zwei geschlossene Magnetkreise 44 mit vier Spalten 8 für die doppelte Nutzung des Magnetflusses jedes Magnetkreises angeordnet. Der aus dem Stichlochkanal des Hochofens austretende Schmelzestrom 2 fließt durch das Rohr 10, das durch die vier Spalte 8 zwischen den vier Polpaaren 26, 27; 26, 27 geführt ist, wobei die Magnetfelder der beiden Magnetkreise 44 über die Länge L auf den Schmelzestrom 2 einwirken.

In Figur 7 sind drei Induktionsspulen 53-55 mit Eisenkern aus einer Vielfachanordnung von Induktionsspulen mit Eisenkern zur Erzeugung von geschlossenen Magnetkreisen mit einer doppelten Ausnutzung des Magnetflusses zur Ausbildung von Wirbelströmen in einem Schmelzestrom 2 dargestellt, der durch ein Rohr 10 fließt. Die Spulen 53-55 müssen mit abwechselnd entgegengesetzter Polarität betrieben werden. In der Darstellung sind die Stromrichtungen der jeweiligen rechten und linken Spulenhälften und die Richtung des sich daraus ergebenden Magnetflusses 56 erkennbar. Bezogen auf den mittleren oberen Kern 57 und seinen Magnetfluss ist nicht nur die ihm zugehörige Spule 54 wirksam, sondern in dieser Ebene außerdem noch die rechte Spulenhälfte der Spule 53 des linken Kerns 58 und die linken Spulenhälfte der Spule 55 des rechten Kerns 59. Somit wirkt in diesem Beispiel die linke Spulenhälfte der Spule 55 des rechten Kerns 59 sowohl auf den rechten Kern 59 als auch auf den mittleren Kern 57 magnetflusstreibend. Dies gilt sinngemäß für alle Spulenhälften bei einer Mehrfachanordnung, so dass es in der Darstellungsebene mit Ausnahme der äußersten linken und rechten Spulenhälften zu einer Doppelnutzung aller Spulenhälften beziehungsweise der darin fließenden Ströme kommt. Dadurch wird eine weitere überproportionale Steigerung der Wirkung erreicht.

## Patentansprüche

1. Verfahren zur Regelung der Strömungsgeschwindigkeit und zum Abbremsen von nichtferromagnetischen Schmelzeströmen (2) durch Magnetfelder beim Abstich von Hochöfen und Schmelzöfen, **dadurch gekennzeichnet, dass** der Schmelzestrom (2) in einem geschlossenen Leitelemenf (a) durch mindestens zwei in Strömungsrichtung der Schmelze in Reihe hintereinander angeordnete Magnetfelder (42, 43) mit einer gleichbleibenden, entgegengerichteten Polarität geleitet wird, derart, dass die Magnetfeldlinien den Schmelzestrom (7) über dessen gesamten Querschnitt transversal durchdringen und von den Magnetfeldern (42, 43) in dem Schmelzestrom entgegengerichtete Spannungen induziert werden, durch die in dem Schmelzestrom mindestens drei hintereinander liegende axiale Wirbelstromfelder erzeugt werden, und dass durch das Zusammenwirken von Magnetfeldern und Wirbelströmen Kräfte erzeugt werden, durch die die Strömungsgeschwindigkeit des Schmelzestroms in Abhängigkeit von den Magnetfeldstärken vermindert werden kann.

2. Verfahren nach Anspruch 1, **dadurch gekennzeichnet, dass** der Magnetfluss eines geschlossenen Magnetkreises über zwei entgegengerichtete Magnetfelder zwischen jeweils zwei Polen (6, 7) eine doppelte gegenläufige Spannung in dem Schmelzestrom (2) induziert, derart, dass sich eine gegenseitig verstärkende Wirkung auf die Stromstärke des zentralen Wirbelstromfeldes ergibt.

3. Verfahren nach Anspruch 2, **dadurch gekennzeichnet, dass** durch die doppelte Ausnutzung des Magnetflusses des geschlossenen Magnetkreises der magnetische Widerstand im Eisenkern des Magnetkreises und damit die inneren Verluste des Magnetkreises ungefähr halbiert werden.

4. Verfahren nach Anspruch 1, **dadurch gekennzeichnet, dass** durch den Magnetfluss von zwei hintereinander angeordneten, geschlossenen Magnetkreisen über zwei gegenläufige Magnetfelder zwischen jeweils zwei Polen Spannungen in dem Schmelzestrom induziert werden, derart, dass sich eine gegenseitig verstärkende Wirkung auf die Stromstärke des zentralen axialen Wirbelstromfeldes ergibt.

5. Verfahren nach einem der Ansprüche 1 bis 4,
**gekennzeichnet durch** eine dichte Hintereinanderanordnung der auf den Schmelzestrom in einem Spalt (8) zwischen den beiden Polen (6, 7) eines Magnetkreises einwirkenden Magnetfelder, derart, dass der Gradient der Abnahme des Magnetflusses zum seitlichen Spaltrand größer ist als bei Ausbildung nur eines Magnetfeldes und dass durch die dicht beieinander liegende Anordnung der Spalte die Pfadlänge der Wirbelströme in den im Schmelzestrom erzeugten Wirbelstromfeldern verkürzt und der elektrische Widerstand verringert wird.

6. Vorrichtung zur Regelung der Strömungsgeschwindigkeit und zum Abbremsen von nichtferromagnetischen Schmelzeströmen (2) beim Abstich von Hochöfen und Schmelzöfen gemäß dem Verfahren nach den Patentansprüchen 1 bis 3 und 5 **gekennzeichnet durch** mindestens einen **durch** zwei Joche (24, 25) gebildeten Kern (23) aus ferromagnetischem Material, der zwei in Reihe hintereinander angeordnete Polpaare (26, 27) mit jeweils zwei Polen (28, 29 ; 30, 31) aufweist, die zwei hintereinander angeordnete Spalte (32, 33) zur Aufnahme eines Leitelementes (9) für einen Schmelzestrom (2) bilden, sowie vier auf Polschuhen (34-37) der beiden Joche (24, 25) des Kerns (23) angeordnete Induktionsspulen (38-41) zur Erzeugung von zwei in Reihe hintereinander angeordneten Magnetfeldern (42, 43) in einem geschlossenen Magnetkreis, die auf den Schmelzestrom (2) in dem Leitelement (9) wirken, das **durch** die Spalte (32, 33) zwischen den Polen (28, 29; 30, 31) der beiden Polpaare (27, 28) geführt ist.

7. Vorrichtung nach Anspruch 6, **gekennzeichnet durch** eine Erweiterungsmöglichkeit derselben um geradzahlige Polpaare.

8. Vorrichtung zur Regelung der Strömungsgeschwindigkeit und zum Abbremsen von nichtferromagnetischen Schmelzeströmen beim Abstich von Hochöfen und Schmelzöfen gemäß dem Verfahren nach den Patentansprüchen 1, 4 und 5, **gekennzeichnet durch** mindestens zwei in Reihe hintereinander angeordnete Kerne (4, 4) aus ferromagnetischem Material, die jeweils ein Joch (5) mit zwei Polen (6, 7) aufweisen, die einen Spalt (8) bilden, wobei **durch** die beiden in Reihe hintereinander angeordneten Spalte (8, 8) ein Leitelement (9) für einen Schmelzestrom (2) hindurchgeführt ist, sowie jeweils zwei auf den Polschuhen der beiden Joche (5, 5) angeordnete Induktionsspulen (11, 12) zur Erzeugung von zwei hintereinander angeordneten Magnetfeldern (42, 43) mit entgegengerichteter Polarität in zwei getrennten, geschlossenen, gegenläufigen Magnetkreisen (13, 13a), wobei die Magnetfelder in dem Schmelzestrom (2) axiale Wirbelströme zur Erzeugung einer auf den Schmelzestrom wirkenden Abbremskraft auslösen.

9. Vorrichtung nach Anspruch 8, **gekennzeichnet durch** eine Erweiterungsmöglichkeit derselben um geradzahlige und ungeradzahlige Polpaare.

10. Vorrichtung nach einem der Ansprüche 6 bis 9,
**gekennzeichnet durch** eine Anordnung derselben als Vorsatzeinrichtung vor der Auslauföffnung des Stichlochkanals eines Hochofens oder der Auslauföffnung des Abflusskanals eines Schmelzofens.

11. Vorrichtung nach einem der Ansprüche 6 bis 9,
**gekennzeichnet durch** eine Anordnung derselben um den Stichlochkanal eines Hochofens oder um den Abflusskanal eines Schmelzofens.

## Claims

1. A method for regulating the flow rate and for decelerating non-ferromagnetic melt streams (2) by means of magnetic fields in the tapping of blast furnaces and melting furnaces, **characterized in that** the melt stream (2) is routed in a closed routing element (9) through at least two magnetic fields (42, 43) with constant, opposite polarity that are serially arranged in a row referred to the flow direction of the melt, namely in such a way that the magnetic field lines transversally penetrate the melt stream (2) over its entire cross section and the magnetic fields (42, 43) induce inverse voltages in the melt stream, by means of which at least three axial, serially arranged eddy current fields are generated in the melt stream, and **in that** forces, by means of which the flow rate of the melt stream can be reduced in dependence on the magnetic field intensities, are generated due to the interaction between the magnetic fields and the eddy currents.

2. The method according to Claim 1, **characterized in that** the magnetic flux of a closed magnetic circuit respectively induces a double inverse voltage in the melt stream (2) between two poles (6, 7) by means of two opposed magnetic fields, namely in such a way that a mutually amplifying effect upon the current intensity of the central eddy current field results.

3. The method according to Claim 2, **characterized in that** the reluctance in the iron core of the magnetic circuit and therefore the internal losses of the magnetic circuit are approximately cut in half due to the double utilization of the magnetic flux of the closed magnetic circuit.

4. The method according to Claim 1, **characterized in that** the magnetic flux of two serially arranged magnetic circuits respectively induces voltages in the melt stream between two poles by means of two opposed magnetic fields, namely in such a way that a mutually amplifying effect upon the current intensity of the central axial eddy current field results.

5. The method according to one of Claims 1 to 4, **characterized in that** the magnetic fields acting upon the melt stream in a gap (8) between the two poles (6, 7) of a magnetic circuit are serially arranged close to one another, namely in such a way that the gradient of the decrease of the magnetic flux toward the lateral gap edge is greater than in instances, in which only one magnetic field is generated, and **in that** the path length of the eddy currents in the eddy current fields generated in the melt stream is shortened and the electrical resistance is lowered due to the close serial arrangement of the gaps.

6. A device for regulating the flow rate and for decelerating non-ferromagnetic melt streams (2) in the tapping of blast furnaces and melting furnaces in accordance with the method of Claims 1 to 3 and 5, **characterized by** at least one core (23) of ferromagnetic material that is formed by two yokes (24, 25) and features two pole pairs (26, 27) that are serially arranged in a row and respectively comprise two poles (28, 29; 30, 31) in order to form two serially arranged gaps (32, 33) that serve for accommodating a routing element (9) for a melt stream (2), and by four induction coils (38-41) that are arranged on pole shoes (34-37) of the two yokes (24, 25) of the core (23) and serve for generating two magnetic fields (42, 43) in a closed magnetic circuit that are serially arranged in a row and act upon the melt stream (2) being routed through the gaps (32, 33) between the poles (28, 29 ; 30, 31) of the two pole pairs (27, 28) in the routing element (9).

7. The device according to Claim 6, **characterized by** the option to expand the device with an even number of pole pairs.

8. A device for regulating the flow rate and for decelerating non-ferromagnetic melt streams in the tapping of blast furnaces and melting furnaces in accordance with the method of Claims 1, 4 and 5, **characterized by** at least two cores (4, 4) of ferromagnetic material that are serially arranged in a row and respectively feature a yoke (5) with two poles (6, 7) that form a gap (8), wherein a routing element (9) for a melt stream (2) extends through the two gaps (8, 8) that are serially arranged in a row, and by two respective induction coils (11, 12) that are arranged on the pole shoes of the two yokes (5, 5) and serve for generating two serially arranged magnetic fields (42, 43) with opposite polarity in two separate opposed, closed magnetic circuits (13, 13a), wherein the magnetic fields trigger axial eddy currents in the melt stream (2) in order to generate a decelerating force that acts upon the melt stream.

9. The device according to Claim 8, **characterized by** the option to expand the device with even and odd numbers of pole pairs.

10. The device according to one of Claims 6 to 9, **characterized by** an arrangement thereof in the form of an attachment in front of the outlet opening of the tap hole channel of a blast furnace or the outlet opening of the drain channel of a melting furnace.

11. The device according to one of Claims 6 to 9, **characterized by** an arrangement thereof around the tap hole channel of a blast furnace or the drain channel of a melting furnace.

## Revendications

1. Procédé de réglage de la vitesse d'écoulement et de freinage de flux de coulée non ferromagnétiques (2) par des champs magnétiques lors de la coulée dans des hauts-fourneaux et des fours de fusion, **caractérisé en ce que** le flux de coulée (2) est dirigé dans un élément conducteur fermé (9) par au moins deux champs magnétiques (42, 43) se succédant en ligne dans le sens d'écoulement de la coulée et dotés d'une polarité opposée constante de manière à ce que les lignes de champ magnétique traversent le flux de coulée (2) transversalement sur l'ensemble de sa section transversale et à ce que des tensions de sens opposé soient induites par les champs magnétiques (42, 43) dans le flux de coulée, ces tensions générant les au moins trois champs de courant de Foucault axiaux se succédant dans le flux de coulée et que soient générées par l'interaction des champs magnétiques et des courants de Foucault des forces qui permettent de réduire la vitesse d'écoulement du flux de coulée en fonction des forces des champs magnétiques.

2. Procédé selon la revendication 1, **caractérisé en ce que** le flux magnétique d'un circuit magnétique fermé induit une double tension allant en sens inverse dans le flux de coulée (2) à l'aide de deux champs magnétiques de sens opposé entre respectivement deux pôles (6, 7) de manière à ce qu'un effet se renforçant réciproquement soit obtenu sur l'intensité de courant du champ de courant de Foucault central.

3. Procédé selon la revendication 2, **caractérisé en ce que**, grâce au double usage du flux magnétique du circuit magnétique fermé, la résistance magnétique dans le noyau ferreux du circuit magnétique et ainsi les pertes internes du circuit magnétique sont approximativement divisées par deux.

4. Procédé selon la revendication 1, **caractérisé en ce que**, grâce au flux magnétique de deux circuits magnétiques fermés se succédant, des tensions sont induites dans le flux de coulée à l'aide de deux champs magnétiques opposés fermés se succédant entre respectivement deux pôles de manière à obtenir un effet se renforçant réciproquement sur l'intensité de courant du champ axial central de courant de Foucault.

5. Procédé selon une des revendications 1 à 4, **caractérisé par** une succession étroite des champs magnétiques agissant sur le flux de coulée dans un intervalle (8) entre les deux pôles (6, 7) d'un circuit magnétique de manière à ce que le gradient de diminution du flux magnétique soit supérieur vers le bord d'intervalle latéral qu'en cas de formation d'un champ magnétique seulement et que, grâce à la disposition en succession étroite des intervalles, la longueur des pistes de courant de Foucault soit raccourcie dans les champs de courant de Foucault générés dans le flux de coulée et à ce que la résistance électrique soit amoindrie.

6. Dispositif de de réglage de la vitesse d'écoulement et de freinage de flux de coulée non ferromagnétiques (2) lors de la coulée dans des hauts-fourneaux et des fours de fusion selon les revendications 1 à 3 et 5 du brevet, **caractérisé par** un noyau (23) formé par deux travées (24, 25) en matériau ferromagnétique et qui présente deux paires de pôles (26, 27) se succédant en ligne comportant respectivement deux pôles (28, 29 ; 30, 31) qui forment deux intervalles (32, 33) se succédant destinés à recevoir un élément conducteur (9) pour un flux de coulée (2) ainsi que quatre bobines d'induction (38-41) disposées sur des épanouissements polaires (34-37) des deux travées (24, 25) du noyau (23) pour générer dans un circuit magnétique fermé deux champs magnétiques (42, 43) se succédant en ligne qui agissent sur le flux de coulée (2) dans un élément conducteur (9) qui est guidé dans les intervalles (32, 33) entre les pôles (28, 29 ; 30, 31) des deux paires de pôles (27, 28).

7. Dispositif de de réglage de la vitesse d'écoulement et de freinage de flux de coulée non ferromagnétiques lors de la coulée dans des hauts-fourneaux et des fours de fusion suivant le procédé selon les revendications 1, 4 et 5 du brevet, **caractérisé par** au moins deux noyaux (4, 4) se succédant en ligne en matériau ferromagnétique qui présentent respectivement une travée (5) dotée de deux pôles (6, 7) formant un intervalle (8), un élément conducteur (9) pour un flux de coulée (2) étant passé dans les deux intervalles (8, 8) se succédant, ainsi que deux bobines d'induction (11, 12) disposées respectivement sur les épanouissements polaires des deux travées (5, 5) pour générer deux champs magnétiques se succédant (45, 43) à polarité opposée dans deux circuits magnétiques opposés et fermés séparés (13, 13a), les champs magnétiques déclenchant dans le flux de coulée (2) des courants de Foucault axiaux pour générer une force de freinage agissant sur le flux de coulée.

8. Dispositif selon la revendication 6, **caractérisé par** une possibilité d'extension de celui-ci autour d'un nombre pair de paires de pôles.

9. Dispositif selon la revendication 8, **caractérisé par** une possibilité d'extension de celui-ci autour d'un nombre pair et impair de paires de pôles.

10. Dispositif selon une des revendications 6 à 9, **caractérisé par** une disposition de celui-ci sous forme de dispositif additionnel en amont de l'orifice de sortie du canal perforé de coulée d'un haut-fourneau ou d'un orifice de sortie du canal d'écoulement d'un four de fusion.

11. Dispositif selon une des revendications 6 à 9, **caractérisé par** une disposition de celui-ci autour du canal perforé de coulée d'un haut-fourneau ou du canal d'écoulement d'un four de fusion.
